# EUROPÄISCHE PATENTSCHRIFT

(11) **EP 0 371 960 B1**
(45) Veröffentlichungstag und Bekanntmachung des Hinweises auf die Patenterteilung: **06.10.1993**
(21) Anmeldenummer: 90100974.6
(22) Anmeldetag: 16.03.1987
(51) Int. Cl.: B21D 11/12

(54) **Verfahren zum Biegen von stabförmigen Materialien**
Method for bending bar-shaped materials
Procédé pour cintrer des matériaux en forme de barre

(30) Priorität: 14.03.1986 US 839688; 24.12.1986 DE 3644482
(43) Veröffentlichungstag der Anmeldung: 06.06.1990
(62) Teilanmeldung aus: 87103810.5
(73) Patentinhaber: Ruhl, Heinz, D-97199 Ochsenfurt (DE)
(72) Erfinder: Zahlaus, Helmut, D-6239 Kriftel (DE)
(74) Vertreter: Stoffregen, Hans-Herbert, Dr. Dipl.-Phys.

(56) Entgegenhaltungen:
- EP-A- 0 032 656
- EP-A- 0 121 896
- DE-A- 1 752 716
- DE-A- 2 164 026
- US-A- 4 161 110

## Beschreibung

Die Erfindung bezieht sich auf ein Verfahren zum Biegen von stabförmigen Materialien wie Bewehrungsstählen mittels einer Biegemaschine, die mindestens zwei Biegeschlitten mit jeweils einem Biegedorn und eine um diesen drehbar angeordnete Biegekurbel aufweist, wobei das stabförmige Material von den Biegeschlitten derart erfaßt und gebogen wird, daß ein Abschnitt des Materials abwechselnd von einem der Biegeschlitten unverrückbar festgelegt wird, während der das Material nicht festhaltende Biegeschlitten das Material biegt oder entlang dessen verschoben wird.

In der EP-A-O 121 896 ist eine Vorrichtung zum Biegen stabförmiger Materialien beschrieben, die zwei Biegeschlitten mit je einem Biegedom mit zugeordneter Biegekurbel umfaßt. Während des Biegens wird ein Materialabschnitt von einem Biegeschlitten festgehalten. Mit dem anderen Biegeschlitten wird gebogen. Damit das Material beim Biegen nicht verschoben wird, daß also der nicht biegende Biegeschlitten das Material unverrückbar festhält, ist es erforderlich, daß in diesem Abschnitt das Material bereits plastisch verformt ist.

Aus der US-A 3 803 893 ist ein Verfahren bekannt, bei dem Material mittels zweier Biegeschlitten verformbar ist. Um das Material unverrückbar festzuhalten, wird ein Abschnitt zwischen Biegedom und Biegekurbel eines Biegeschlittens bleibend verformt festgehalten.

Aufgabe der vorliegenden Erfindung ist es, ein Verfahren der eingangs beschriebenen Art so auszubilden, daß ein Biegeprozeß möglich ist, bei dem beliebige Biegeformen mit hoher Genauigkeit erzielbar sind, wobei neben den Biegeschlitten weitere das Material haltende Einrichtungen nicht erforderlich sind.

Die Aufgabe wird erfindungsgemäß dadurch gelöst, daß zum unverrückbaren Festlegen des Materials ein mit einen Biegeschlitten wechselwirkender und nicht gebogener Abschnitt um einen Winkel α gebogen wird, der ausschließlich zu einer elastischen Verformung führt. Mit anderen Worten wird erfindungsgemäß vorgeschlagen, daß der Biegeschlitten auch dann Stabmaterial halten kann, wenn dieses noch unverformt ist. Dies ist nach dem Stand der Technik nicht möglich. Hierdurch ergibt sich insbesondere der Vorteil, Materialien zu wenden, um z. B. Z-Formen oder Abwandlungen dieser zu formen.

Erfindungsgemäß berücksichtigt man die elastische Verformbarkeit des Materials. Wird demzufolge das Material um einen Winkel α gebogen, der noch nicht zu einer bleibenden Verformung führt, ist sichergestellt, daß das Material sicher von dem Biegeschlitten festgehalten wird, so daß der andere Biegeschlitten im erforderlichen Umfang verschoben werden und gegebenenfalls eine plastische Verformung vornehmen kann. Insbesondere wird der auch als Rückfederwinkel zu bezeichnende Winkel α zu jedem Sollwinkel, d. h. zum zu biegenden Winkel addiert, um sicherzustellen, daß der plastisch verformte Abschnitt die gewünschte Geometrie auch dann aufweist, wenn eine Einwirkung des Biegeschlittens nicht mehr erfolgt. Demzufolge sollte der Winkel α der Winkel sein, um den das Material maximal biegbar ist, ohne daß eine plastische Verformung erfolgt. Der Winkel α ist daher gleichzeitig der Rückfederwinkel.

Eine weitere Ausgestaltung der Erfindung zeichnet sich dadurch aus, daß beim Biegen einer geschlossenen Biegeform das im Bereich eines Biegedoms vorhandene Material angehoben wird, z. B. über ein Überleitblech. Hierdurch wird der weitere Biegevorgang nicht behindert.

Die Erfindung wird nachstehend anhand von der Zeichnung zu entnehmenden Ausführungsbeispielen näher erläutert:
- Fig. 1: eine Vorrichtung zum Biegen von stabförmigen Materialien in Draufsicht,
- Fig. 2: einen Ausschnitt eines Biegeschlittens,
- Fig. 3 bis 5: schematische Darstellungen von Biegevorgängen und
- Fig. 6 und 7: Biegeformen von Rundstahl.

In Fig. 1 ist schematisch eine Biegemaschine (10) in Draufsicht dargestellt, die einen horizontal liegenden Bearbeitungstisch umfaßt. In Längsrichtung des Bearbeitungstisches sind im Ausführungsbeispiel zwei Biegeschlitten (14) und (16) verschiebbar angeordnet, mittels derer in die Biegemaschine (10) einzubringende vorzugsweise stabförmig ausgebildete Stahlmaterialien (18) - wie nachstehend näher beschrieben - gebogen werden sollen. Diese Stäbe (18) gelangen von einem Materiallager (20) in die Maschine, wobei mehrere Stäbe (18) gleichzeitig mittels der Biegeschlitten (14) und (16) gebogen werden können. Das Materiallager (20) kann dabei ein Teil einer schematisch dargestellten Bearbeitungsstraße sein, das zwischen der Biegemaschine (10) und einer Stabschneidemaschine angeordnet ist. Die Biegemaschine (10) ist über eine Tastatur (24) programmierbar, um so die Materialien (18) im gewünschten Umfang kalt zu verformen.

Ferner sei erwähnt, daß die Arbeitsfläche (12) einen vertikal oder nahezu vertikal zu ihr verlaufenden Schlitz zur Aufnahme von mehreren übereinander anzuordnenden Rundmaterialien aufweist, der von den Biegeschlitten (14) und (16) seitlich begrenzt wird. Neben der Maschine (10) ist ferner ein Container (26) angedeutet, in den die gebogenen Materialien (29) von Hand hineingeworfen werden können. Selbstverständlich besteht auch die Möglichkeit, daß eine automatische Auswurfvorrichtung in der Maschine (10) integriert ist.

Schließlich sind in Fig. 1 Gegenhalter (136) eingezeichnet, die beim Biegen des Materials (18) ein Durchbiegen verhindern.

Jeder Biegeschlitten (14) bzw. (16) besteht aus einer Biegekurbel (28), einem Biegedorn (30) sowie einem Antrieb (32) und (34). Dabei bewegt sich die Biegekurbel (28) im Abstand um den Biegedorn (30). Zwischen Biegekurbel (28) und Biegedom (30) befinden sich dann die zu verformenden Materialien.

Wie in Fig. 2 angedeutet umfaßt die Biegekurbel (28) einen exzentrisch gelagerten gegebenenfalls um seine Achse drehbaren Rollendorn (40), der über zwei gegenläufige Gewinde (42) und (44) in gewünschter Position (stufenlos einstellbarer Achsenabstand Biegerolle (40), Biegedorn (30)) unverrückbar festgelegt wird, so daß unabhängig von der Drehrichtung der Biegekurbel (28) ein Lösen des Biegedorns (40) nicht erfolgen kann. Die Biegekurbel (28) wird gleichfalls exzentrisch von einer Welle (46) aufgenommen.

Wird die Drehbewegung der Biegekurbel (28) vorzugsweise mittels Hydrozylinder hervorgerufen, so erfolgt die translatorische Bewegung der Biegeschlitten (14) bzw. (16) selbst vorzugsweise über Hydromotoren (32) und (34) mit rotatorischer Ausgangsbewegung.

Wesentliches Merkmal der Erfindung ist darin zu sehen, daßwährend des Biegevorgangs ein Abschnitt des Materials zwischen Biegedom und Biegekurbel derart festgehalten wird, daß beim Verschieben des anderen Biegeschlittens entlang des Materials dieses nicht verrücken kann. Anhand der Fig. 3 und 5 soll nun ein entsprechender Biegevorgang näher erläutert werden. Dabei werden die Einzelteile der dargestellten Biegeschlitten nicht näher beschrieben. Vielmehr können die Biegeschlitten einen zuvor beschriebenen Aufbau haben.

In den Fig. 3 und 4 soll ein stabförmiges Material wie z. B. Bewehrungsstahl (142) in bezug auf seine Längsachse zu beiden Seiten verbogen werden. Hierzu werden zwei Biegeschlitten (144) und (146) benutzt, die abwechselnd das Material (142) positionsgenau festhalten und im gewünschten Umfang biegen. Zunächst hält der Biegeschlitten (144) in der Position A das Material (142) fest. Da das Material noch nicht bleibend verformt werden soll, wird es zunächst um einen Winkel α gebogen. Der Winkel α hängt von dem Stabmaterial ab. Der Winkel α ist so groß, daß das Material nur elastisch und nicht plastisch verformt wird. Da jedoch das Material um den Winkel α gebogen ist, erfolgt ein Festklemmen zwischen dem Biegedorn (148) und der Biegekurbel (150), und zwar in der gestrichelten Darstellung der Position A. Der Biegeschlitten (146), der auch als Biegestock zu bezeichnen ist, befindet sich in der Position Z. Soll nun das Ende des Materials (142) um den Winkel β gebogen werden, so wird die Biegekurbel (152) um den Biegedorn (154) des Biegestocks (146) um den Winkel β + α gedreht, wobei der Winkel α gleich dem Winkel entspricht, um den das Material zurückfedert, wenn die Biegekurbel (152) auf das Material (142) im Bereich des Endes nicht mehr einwirkt.

Ist der erste Biegevorgang (Position Z) zuvor derart beschrieben worden, daß während des Verbiegens der Biegeschlitten (144) das Material (142) um den Winkel α gebogen hat, so kann selbstverständlich nach Beginn des Biegevorgangs durch den Biegeschlitten (146) die elastische Verformung aufgehoben werden, d. h. die Biegekurbel (150) kehrt in die Grundstellung (ausgezogene Linie) zurück. Wichtig ist jedoch, daß zumindest beim Verschieben eines der Biegeschlitten der andere das Material festklemmt.

Um das linke Ende des Materials (142) in einer Position Y erneut im gewünschten Umfang zu biegen, wird das Material (142) erneut vom Biegestock (144) festgeklemmt (also Biegung um den Winkel α). Sobald die Position Y eingenommen ist, kann der Biegestock (144) wieder aufgehen, um die Klemmung freizugeben. Sodann biegt der Biegestock (146) in der Position Y das Material (142) erneut. Dabei sollte der Biegestock (144) die Klemmung erst dann endgültig freigeben, wenn der Biegestock (146) bereits den Biegevorgang eingeleitet hat, um sicherzugehen, daß das Material (142) während des Biegens nicht entlang seiner Längsachse verschiebbar ist.

Uni einen weiteren Biegevorgang einzuleiten, und zwar derart, daß das vom Biegeschlitten (144) erfaßte Ende in entgegengesetzter Richtung als das gegenüberliegende Ende verbogen wird, wird der Biegeschlitten (146) in die Position X verschoben. Hierbei klemmt der Biegeschlitten (144) das Material (142) erneut. Sodann wird der Stab (142) um 180° gewendet. Dabei müssen die Biegeschlitten (146) und (144) das Material freigeben. Nunmehr soll der Biegeschlitten (144) das zugeordnete Ende biegen. Demzufolge klemmt der Biegestock (146) das Material (142) (Biegung um den Winkel α) elastisch, um sodann im gewünschten Umfang die Biegekurbel (150) um den Biegedorn (148) zu drehen. Dabei ist der Drehwinkel gleich dem gewünschten Winkel α der dem Winkel entspricht, bei dem nur eine elastische, jedoch noch keine plastische Verformung des Materials erfolgt. Sobald der Biegevorgang in der Position A abgeschlossen ist, klemmt der Biegeschlitten (146) das Material (142) in der Position X. Sodann wird der Biegeschlitten (144) in die Position B verschoben. Sobald der Biegevorgang in der Position B einsetzt, kann der Biegeschlitten (146) die Klemmung freigeben.

Durch die Fig. 3 und 4 wird deutlich, daß, ohne daß eine Verformung des Materials erforderlich ist, jeder Biegeschlitten (144) bzw. (146) das Stabmaterial (142) festklemmen kann, indem die elastische Eigenschaft des Materials ausgenutzt wird. Das Festklemmen erfolgt dabei zumindest bei der Bewegung eines der Biegeschlitten (144) bzw. (146) entlang des Materials (142).

Aus der Fig. 5 wird ein weiterer Biegevorgang erkennbar, der über Biegeschlitten bzw. Biegestöcke (156) und (158) durchgeführt wird. Auch hierbei befindet sich zumindest beim Verfahren eines Biegeschlitten (156) bzw. (158) der andere Biegeschlitten (158) bzw. (156) in einer Klemmposition. Dabei ist das zu verformende Material (160) zwischen den Biegeschlitten (156) und (158) durchgebogene (gestrichelte Darstellung). Hierdurch wird erkennbar, daß, um eine Längenverfälschung auszuschließen, die Klemmung nur während des Verfahrens vorzunehmen ist, wohingegen während des Biegens die Klemmstellung aufgehoben ist, damit der den Biegevorgang durchführende Schlitten das Material an dem der tatsächlichen Länge entsprechenden Punkt biegen kann. Andernfalls wäre es erforderlich, daß über die Länge des Materials (160) Gegenhalter angeordnet werden, wodurch jedoch eine freie Bewegung der Biegeschlitten (156) und (158) verhindert werden würde.

Der Biegevorgang nach Fig. 6 läuft wie folgt ab:
Zunächst wird das Stabmaterial (160) in der Position C des Biegeschlittens (156) und in der Position W des Biegeschlittens (158) plastisch verformt. Sodann klemmt der Biegeschlitten (158) das Stabmaterial (160) fest, damit der Biegeschlitten (156) in die Position D verfahren kann. Während des Verfahrens ist das Material (160) durchgebogen. Während des Biegevorgangs in der Position D ist jedoch die Klemmwirkung des Biegeschlittens (158) aufgehoben, so daß das Material (160) die Stellung einnimmt, die durch die durchgezogene Linie angedeutet ist. Nach der Biegung in der Position D wird das Material (160) erneut von dem Biegeschlitten (158) festgeklemmt. Anschließend wird der Schlitten (156) in die Position E verschoben. In dieser Position erfolgt ebenfalls ein Biegevorgang. Schließlich wird der Schlitten (156) in die Position F bei von dem Biegeschlitten (158) festgeklemmten Material (160) verschoben, um den letzten Biegevorgang zu ermöglichen. Alle Biegevorgänge erfolgen bei einem Ist-Winkel = Sollwinkel (der Winkel, um den das Endmaterial gebogen sein soll) minus Winkel α (der Winkel, bei dem das Material noch nicht plastisch verformbar ist). (Der Winkel α kann bei einer Biegemaschine einprogrammiert sein, und zwar in Abhängigkeit von den zu biegenden Materialien und deren Dimensionierungen).

Die in den Biegeschlitten (156) und (158) oberhalb des Materials (160) eingezeichneten ausgefüllten bzw. offenen Rechtecke stellen die in Fig. 1 dargestellten Gegenhalter (136) dar, die ein Durchbiegen des Materials (160) beim Verbiegen verhindern sollen. Diese Gegenhalter sind an den Biegeschlitten befestigt, so daß sie bei deren Bewegung keine Behinderung darstellen können.

Ganz allgemein kann zu dem erfindungsgemäßen Verfahren gesagt werden, daß erstmals ohne zusätzliche aufwendige Hilfsmittel wie z. B. hydraulisch betätigte Klemmelemente und ohne daß das zu verformende Material notwendigerweise plastisch verformt ist, mit allein zwei Biegeschlitten beliebige Biegungen vorgenommen werden können, wobei das Material selbst gegebenenfalls um seine Längsachse gedreht werden kann. Dabei ist sichergestellt, daß beim Verfahren eines Biegeschlittens das Material selbst unverrückbar festgehalten wird und trotzdem nach dem Verfahrensvorgang beliebig gedreht werden kann.

So ist anhand der Fig. 3 veranschaulicht, daß das Stabmaterial (142) bei seiner elastischen Verformung durch das Wechselwirken zwischen der Biegerolle (150) und dem Biegedorn (148) nicht mehr längenverschiebbar ist. Sobald nämlich das Stabmaterial (142) um den Winkel α gebogen worden ist, reichen die von der Biegerolle (150) um dem Biegedorn (148) hervorgerufenen Gegenkräfte zusammen mit dem Reibungskoeffizienten des Stabmaterials (142) aus, um eine Längenverschiebbarkeit des Materials zu verhindern; denn die in Längsrichtung wirkende Kraft müßte ansonsten nicht nur die von den erwähnten Elementen hervorgerufenen Kräfte nebst Reibungskräften überwinden, sondern auch fortwährend das Material biegen, damit es aus dem Bereich zwischen Biegekurbel (150) und Biegedorn (148) herausgleiten kann, und zwar in beiden Richtungen. Der Winkel α (Klemmwinkel) ist dabei erwähntermaßen so gewählt, daß das Material ausschließlich elastisch, und nicht plastisch verformt wird, d. h., daß beim Zurückfahren der Biegekurbel (150) das Material in seine Ausgangsposition zurückbewegt wird.

Ferner sei erneut erwähnt, daß die in den Figuren dargestellten im Bereich der Biegeschlitten (146) bzw. (144) oberhalb des Materials (142) eingezeichneten Rechtecke (im Bereich des Biegeschlittens (144) voll ausgefüllt, im Bereich der beiden rechten Biegeschlitten (146) nicht ausgefüllt) als Gegenlager dienen, die sicherstellen, daß beim Verbiegen des Materials der Stab (142) zwischen den Biegeschlitten nicht durchgebogen werden kann.

In den Fig. 6 und 7 sind beispielhaft verschiedene Biegeformen von Rundstahl dargestellt, die unter Anwendung der erfindungsgemäßen Lehre erzielt werden können. Man erkennt eine große Vielfalt, wobei darauf hinzuweisen ist, daß die Genauigkeit der Endprodukte sehr groß ist, so daß der Auswurf der nicht zu verwendenden kaltverformten Materialien überaus gering ist.

## Patentansprüche

1. Verfahren zum Biegen von stabförmigen Materialien (18, 142, 160) wie Bewehrungsstählen (30 148, 54) mittels einer Biegemaschine (10), die mindestens zwei Biegeschlitten (14, 16, 144, 146, 156, 158) mit jeweils einem Biegedorn und eine um diesen drehbar angeordnete Biegekurbel (28, 150, 152) aufweist, wobei das stabförmige Material abwechselnd von einem der Biegeschlitten unverrückbar festgelegt wird, während der das Material nicht festhaltende Biegeschlitten das Material biegt oder entlang dessen verschoben wird,
**dadurch gekennzeichnet**,
daß zum unverrückbaren Festlegen des Materials (18, 142, 160) ein mit einem Biegeschlitten (14, 16, 144, 146, 156, 158) wechselwirkender und nicht gebogener Abschnitt um einen Winkel α gebogen wird, der ausschließlich zu einer elastischen Verformung führt.

2. Verfahren nach Anspruch 1,
**dadurch gekennzeichnet**,
daß der Winkel α bei jedem Biegevorgang zu dem gewünschten die Endform des Materials (18, 142, 160) bestimmenden Biegewinkel β addiert wird.

3. Verfahren nach Anspruch 1,
**dadurch gekennzeichnet**,
daß der Winkel α der Winkel ist, um den das Material maximal biegbar ist, ohne daß eine plastische Verformung erfolgt.

4. Verfahren nach Anspruch 1,
**dadurch gekennzeichnet**,
daß nachdem des erste Biegevorgang beendet ist, bei weiteren Biegevorgängen die Biegung um den Winkel α während des Biegens des Materials mit dem anderen Biegeschlitten aufgehoben ist.

5. Verfahren nach Anspruch 1,
**dadurch gekennzeichnet**,
daß im Bereich eines Biegeschlittens gebogene Materialabschnitte über zu biegende Materialabschnitte angehoben werden.

## Claims

1. Method for bending bar-shaped materials (18, 142, 160) such as reinforcing steels (30, 148, 54) by means of a bending machine (10), which has at least two bending carriages (14, 16, 144, 146, 156, 158), each with a bending block and a bending crank (28, 150, 152) arranged pivoted about said bending block, the bar-shaped material being alternately held immovably by one of the bending carriages while the bending carriage not holding the material bends the material or is moved along said material, characterised in that, in order to immovably hold the material (18, 142, 160), an unbent section, interacting with a bending carriage (14, 16, 144, 146, 156, 158), is bent to an angle α which results exclusively in elastic deformation.

2. Method according to claim 1, characterised in that, in each bending operation, the angle α is added to the desired angle of bend β determining the final shape of the material (18, 142, 160).

3. Method according to claim 1, characterised in that the angle α is the maximum angle to which the material is bendable, without the occurrence of plastic deformation.

4. Method according to claim 1, characterised in that, after the first bending operation has ended, in the event of further bending operations, the bend to the angle α is neutralised during the bending of the material with the other bending carriage.

5. Method according to claim 1, characterised in that, in the region of a bending carriage, bent sections of material are lifted over sections of material to be bent.

## Revendications

1. Procédé pour cintrer des matériaux en forme de barres (18, 142, 160) tels que des fers d'armature (30, 148, 54) au moyen d'une cintreuse (10), qui présente au moins deux coulisseaux de cintrage (14, 16, 144, 146, 156, 158) avec chacun un mandrin de cintrage et une manivelle de cintrage (28, 150, 152) pouvant tourner autour de celui-ci, dans lequel le matériau en forme de barres est fixé alternativement de manière inamovible par l'un des coulisseaux de cintrage tandis que le coulisseau de cintrage ne maintenant pas le matériau plie le matériau ou glisse le long de celui-ci, caractérisé en ce que, pour fixer le matériau (18, 142, 160) de manière inamovible, une section non cintrée et coopérant avec un coulisseau de cintrage (14, 16, 144, 146, 156, 158) est cintrée suivant un angle α qui donne uniquement lieu à une déformation élastique.

2. Procédé selon la revendication 1, caractérisé en ce que l'angle α s'ajoute à chaque opération de cintrage à l'angle de cintrage β souhaité et déterminant la forme finale du matériau (18, 142, 160).

3. Procédé selon la revendication 1, caractérisé en ce que l'angle α est l'angle maximal suivant lequel le matériau peut être cintré sans qu'il en résulte une déformation plastique.

4. Procédé selon la revendication 1, caractérisé en ce que, au cours des opérations de cintrage ultérieures et après que la première opération de cintrage est terminée, le cintrage suivant l'angle α est interrompu pendant le cintrage du matériau avec l'autre coulisseau de cintrage.

5. Procédé selon la revendication 1, caractérisé en ce que, dans la zone d'un coulisseau de cintrage, des sections de matériaux cintrées sont soulevées au-dessus des sections de matériau à cintrer.
